# EUROPÄISCHE PATENTSCHRIFT

(11) **EP 0 408 591 B1**
(45) Veröffentlichungstag und Bekanntmachung des Hinweises auf die Patenterteilung: **09.06.1993**
(21) Anmeldenummer: 89903127.2
(22) Anmeldetag: 03.03.1989
(51) Int. Cl.: B65H 23/24, B65H 29/24

(54) **VERFAHREN UND VORRICHTUNG ZUM SCHWEBENDEN FÜHREN VON BOGEN- ODER BAHNFÖRMIGEM MATERIAL ÜBER EINE FÖRDERSTRECKE, INSBESONDERE EINE GEKRÜMMTE FÖRDERSTRECKE**
PROCESS AND DEVICE FOR THE SUSPENDED CONVEYANCE OF MATERIAL IN SHEETS OR IN WEBS OVER A CONVEYING ROUTE, IN PARTICULAR A CURVED CONVEYING ROUTE
PROCEDE ET DISPOSITIF DE GUIDAGE SUR COUSSIN D'AIR DE FEUILLES OU BANDES DE MATERIAUX LE LONG D'UNE VOIE DE TRANSPORT, NOTAMMENT UNE VOIE DE TRANSPORT COURBEE

(30) Priorität: 02.04.1988 DE 3811264; 13.12.1988 DE 3841909
(43) Veröffentlichungstag der Anmeldung: 23.01.1991
(73) Patentinhaber: Heidelberger Druckmaschinen Aktiengesellschaft, D-69115 Heidelberg (DE)
(72) Erfinder: Vits, Hilmar, D-5653 Leichlingen 1 (DE)
(86) Internationale Anmeldenummer: EP8900219
(87) Internationale Veröffentlichungsnummer: WO8909177

(56) Entgegenhaltungen:
- DE-A- 3 622 515
- DE-A- 3 629 720
- DE-C- 3 607 370
- FR-A- 2 057 832
- FR-A- 2 205 051
- US-A- 2 474 997

## Beschreibung

Das schwebende Führen von bogen- oder bahnförmigem Material ist trotz der verschiedensten nach dem Luftkissen- oder Tragflächenprinzip arbeitenden Vorrichtungen zum schwebenden Führen auch heute jedenfalls dann noch problematisch, wenn dünneres Material mit einer berührungsempfindlichen Oberfläche über unterschiedlich gekrümmte Strecken gefördert werden muß. In Bogen-Offset-Druckmaschinen wird heute mit Transportgeschwindigkeiten gearbeitet, bei denen die Bogen zum Flattern kommen. Die Transportzeit vom Druckwerk zur Ablage ist derart kurz, daß das Farböl, insbesondere beim doppelseitigen 4-Farbendruck auf gestrichenem und geglättetem Papier nicht schnell genug wegschlagen kann, um bei Berührung des Bogens infolge einsetzenden Flatterns ein Verschmieren des Druckes auszuschließen. Die Führung der Bogen über belüftete Führungsflächen ist problematisch, weil wegen der unterschiedlichen Krümmungen der Förderstrecke die am Bogen wirksamen Fliehkräfte in ihrer Richtung und Größe wechseln. Durch einseitiges Abstützen der Bogen an Luftkissendüsen kann deshalb eine Berührung der Bogen mit den Führungsflächen nicht sicher verhindert werden. Mit Tragflächendüsen läßt sich eine Berührung ebenfalls nicht verhindern, weil solche in Förderrichtung blasende Düsen die Bogen zusammenschieben und solche gegen Förderrichtung blasende Düsen das Flattern des Bogenendes verstärken.

Bei einer bekannten Vorrichtung zum schwebenden Führen (DE-GM 69 39 363) ist die Materialbahn abwechselnd auf einem Luftkissen abgestützt und Unterdruck ausgesetzt. Die Vorrichtung besteht aus gelochten Düsenkörpern, durch die in Förderrichtung abwechselnd Luft zum Aufbau von Luftkissen ausgeblasen wird oder durch die Luft angesaugt wird. Auf diese Art und Weise ergibt sich in Förderrichtung eine strenge Trennung zwischen Bereichen, in denen die Materialbahn ausschließlich Druckkräften ausgesetzt ist und Bereichen, in denen die Materialbahn ausschließlich Spuckräften ausgesetzt ist. Das hab zur Folge, daß von einer solchen Vorrichtung nur Materialbahnen berührungsfrei transportiert werden können, die unter Bahnzug stehen. Freigeführte Bogen würden dagegen mit ihren vorderen und hinteren Enden in den Bereichen, in denen nur saugende Kräfte wirksam sind, angesogen werden, so daß eine Berührung unvermeidbar ist.

Aufgabe der Erfindung ist es, ein Verfahren und eine Vorrichtung zum schwebenden Führen von bogen- oder bahnförmigem Material zu schaffen, bei dem beziehungsweise mit der das Material auch bei verschiedenster Krümmung der Förderstrecke flatterfrei und absulut berührungslos transportiert wird.

Die Erfindung geht von einem Verfahren zum schwebenden Führen von bogen- oder bahnförmigem Material über eine Förderstrecke aus, bei dem das Material einseitig an Luftkissen abgestützt und zwischen den Luftkissen mit Unterdruck beaufschlagt ist. Bei diesem Verfahren wird die Aufgabe dadurch gelöst, daß die benachbarten Luftkissen von mit ausreichend großem Abstand aneinander vorbeiströmenden und sich kreuzenden Freistrahlen gebildet werden, und daß der Unterdruck auf der in bezug auf die Freistrahlen abgewandten Seite des Materials aufgebaut wird und die Freistrahlen durchgreift.

Die Erfindung geht ferner von einer Vorrichtung zum schwebenden Führen von bogen- oder bahnförmigem Material über eine Förderstrecke, die aus mit gegenseitigem Abstand voreinander angeordneten, blasmittelgespeisten Schwebedüsen besteht, aus, zwischen deren Düsenkörpern und dem Material durch das Blasmittel ein Überdruck in Form von Luftkissen aufbaubar ist und zwischen deren benachbarten Düsenkörpern Mittel zum Aufbau eines am Material wirksamen Unterdrucks angeordnet sind. Bei einer solchen Vorrichtung wird die Aufgabe dadurch gelöst, daß zum Aufbau der Luftkissen in den Düsenkörpern in Reihe mit gegenseitigem Abstand und mit Abstand von den jeweils gegenüberliegenden Düsenkörpern angeordnete Freistrahldüsen ausgebildet sind, von denen die in dem einen Düsenkörper ausgebildeten Freistrahldüsen gegenüber den in dem anderen Düsenkörper ausgebildeten Freistrahldüsen um etwa eine halbe Teilung (Abstand benachbarter Freistrahldüsen) in Richtung der Reihe derart versetzt sind, daß die Freistrahlen aneinander vorbeiströmen und sich kreuzen, und daß als Mittel zum Aufbau des am Material wirksamen Unterdrucks zwischen den Düsenkörpern Saugschächte zur Erzeugung des Unterdrucks auf der in bezug auf die Freistrahldüsen abgewandten Seite des Materials angeordnet sind.

Bei der Erfindung wird durch den sich dem Überdruck überlagernden, in seiner Stärke einstellbaren Unterdruck erreicht, daß die über die gesamte Förderstrecke an dem Material wirksamen saug- und Druckkräfte in einem solchen Gleichgewicht gehalten werden, daß das Material stauchungs- und flatterfrei in einer gewünschten Ebene gefördert wird, ohne daß die Gefahr besteht, daß das Material mit Düsenkörpern in Berührung kommt. Der ständige Wechsel zwischen Druck- und Saugkräften wirkt sich günstig auf die stabile Führung aus, weil dadurch das Material die Form einer stehenden Welle annimmt.

Bei der erfindungsgemäßen Lösung wird von den an sich bekannten Mitteln zum schwebenden Führen von Material in Form von aneinander vorbeiströmenden Freistrahlen (DE 36 07 370 C1) Gebrauch gemacht, um in diesem Bereich den die Freistrahlen durchgreifenden Unterdruck am Material wirksam werden zu lassen. Der besondere Vorteil ist dabei, daß mit einem vergleichsweise geringen Blasmittelvolumen ausgekommen wird und definierte Strömungsverhältnisse für das aus den Luftkissen abströmende Blasmittel erhalten werden.

Sofern das Material über Förderstrecken mit konvexer Krümmung und Förderstrecken mit konkaver Krümmung geführt wird, nimmt der Unterdruck an den Förderstrecken mit konvexer Krümmung mit zunehmender Fördergeschwindigkeit zu und an Förderstrecken mit konkaver Krümmung mit abnehmender Fördergeschwindigkeit ab.

Vorzugsweise wird das Material, wie bei Bogen-Offset-Druckmaschinen üblich, durch an seiner Vorderkante angreifende Zugkräfte schleppend gefördert. Da bei dem erfindungsgemäßen Verfahren das Material nicht in Planlage über eine belüftete Führungsfläche, sondern wegen der abwechselnden Über- und Unterdruckbeaufschlagung wellenförmig gefördert wird, kann das Bogenende nicht flattern und/oder seine Ecken umschlagen. Bei bahnförmigem Material können sich die beim herkömmlichen Verfahren durch Zug bedingten, am Fertigprodukt qualitätsmindernd bemerkbar machenden Längsfalten nicht ausbilden.

Für die Erzeugung des Unterdrucks ohne Anschluß aller Saugkanäle an einen Ventilator sind die Saugschächte mit Injektoren bestückt. Bei gekrümmter Führung bestehen die Injektoren aus einem mit Blasmittel gespeisten und mit kleinen Düsen in enger Teilung versehenen Rohr oder werden innerhalb des Saugkanals bei ebener Führung von einer gemeinsamen Blasmittelzuführung der Schwebedüsen versorgt.

Wie an sich von Vorrichtungen zum Fördern der in einer Offset-Druckmaschine bedruckten Bogen zu einer Ablage bekannt, ist bei der Erfindung vorgesehen, daß für den schleppenden Transport der Bogen sich quer über die Förderstrecke erstreckende, angetriebene Stäbe mit Greifern vorgesehen sind, mit denen die Vorderkante der Bogen erfaßbar ist.

Da das Material über eine sehr große Anzahl in und gegen Förderrichtung blasender sehr kleiner Freistrahlen über die Düsenkörper gefördert wird, besteht keine resultierende Strömungskomponente des Blasmittels in oder gegen Förderrichtung. Zur Luftkissenwirkung gehört das Vorhandensein des Materials über dem Düsenkörper und zur Unterdruckwirkung das Vorhandensein des Materials über den Zwischenraum. Das äußerste Bogenende deckt diese Bereiche nur abwechselnd und unvollständig ab, so daß dieses Bogenende weniger gut geführt wird und deshalb zum Flattern neigt. Um das zu vermeiden, ist nach einer Ausgestaltung der Erfindung vorgesehen, daß zwischen den mit Greifern bestückten Stäben weitere Stäbe umlaufen und alle Stäbe über ihre Länge mit Schaufeln versehen sind, deren Strömungsschatten bis zur nächsten Schaufel reicht. Durch diesen Strömungsschatten wird erreicht, daß die Differenzgeschwindigkeit zwischen dem Material und dem Blasmittel so klein bleibt, daß die auf das Material wirkenden Auftriebskräfte kein Flattern mehr verursachen können. Dieser Effekt kann weiter verbessert werden, wenn die Förderstrecke durch eine Wand abgeschirmt ist. Zusätzlich oder auch alternativ ist es möglich, oberhalb der Förderstrecke mit großem Abstand blasmittelgespeiste Düsen anzuordnen, deren Freistrahlen flach auf die Förderebene in Förderrichtung blasen und einen Blasmittelstrom in dem von der Wand und dem Material gebildeten Kanal von geringerer Geschwindigkeit als die Fördergeschwindigkeit erzeugen.

Im folgenden wird die Erfindung anhand einer ein Ausführungsbeispiel darstellenden Zeichnung näher erläutert. Im einzelnen zeigen:
Fig. 1 eine Vorrichtung zum schwebenden Fördern von bogenförmigem Material von einer Druckmaschine zu einer Ablage in schematischer Darstellung in Seitenansicht,
Fig. 2 die Vorrichtung gemäß Fig. 1 in Seitenansicht in einem vergrößerten Ausschnitt unmittelbar vor der Ablage,
Fig. 3 die Vorrichtung gemäß Fig. 1 in Aufsicht in einem vergrößerten Ausschnitt unmittelbar vor der Ablage,
Fig. 4 ein Diagramm für die Tragkraft in Abhängigkeit vom Abstand des Materials von den Schwebedüsen der Vorrichtung gemäß Fig. 1,
Fig. 5 die Vorrichtung gemäß Fig. 1 in Seitenansicht in einem vergrößerten Ausschnitt in einer zu Fig. 2 und 3 anderen Ausführung,
Fig. 6 die Vorrichtung gemäß Fig. 5 in Aufsicht in einem Ausschnitt.

Die in Fig. 1 dargestellte S-förmige Förderstrecke für bedruckte Bogen 1a, 1b, 1c ist zwischen einer Übernahmewalze 4 einer Offset-Druckmaschine und einer Bogenablage 6 angeordnet. Zum schleppenden Transport der Bogen 1a, 1b, 1c ist ein Paar von umlaufenden Ketten 5 vorgesehen, die über nicht dargestellte Führungselemente geführt sind und die quer zur Förderrichtung angeordnete Stäbe 2 tragen, die mit Greiferelementen 2a zum Erfassen des Anfangs eines Bogens bestückt sind. Die Übernahmewalze 4 und die mit Greifern 2a bestückten Stäbe 2 sind in ihrer Geschwindigkeit derart aufeinander abgestimmt, daß die Stäbe 2 mit einer Ausnehmung 4a in der Übernahmewalze 4 zusammentreffen, um hier den Bogenanfang kollisionsfrei erfassen zu können. An den Stäben 2 sind Schaufeln 8a, befestigt. Darüberhinaus sind zwischen den Stäben 2 an weiteren nicht dargestellten Stäben Schaufeln 8b vorgesehen.

Längs der S-förmig verlaufenden Förderstrecke ist auf der bedruckten Unterseite der Bogen 1a, 1b, 1c eine Vielzahl von mit Blasmittel gespeisten Schwebedüsen mit Düsenkästen 3 und dazwischen angeordneten Saugschächten 7 angeordnet. Wie die Figuren 2 und 3 zeigen, ist jeder Düsenkörper 3 als hohler Kasten ausgebildet und weist auf seiner der Förderbahn zugekehrten Seite einen konvex gebogenen Rücken 11, an dessen Rändern kreisbogenförmige Übergänge 12 und auf der Rückseite einen Boden 13 mit Einlässen 13a auf, über die Blasmittel in den Düsenkörper 3 gelangt. In den kreisbogenförmigen Übergängen 12 sind als Düsen Lochreihen 15 angeordnet, aus denen Freistrahlen 15a austreten. Die Löcher 15 benachbarter Düsenkörper 3 sind um jeweils eine halbe Teilung versetzt, so daß die in den entgegengesetzten Richtungen weisenden Freistrahlen 15a mit Abstand aneinander vorbeiströmen und auf den gegenüberliegenden gekrümmten Rücken 11 auftreffen. Der Aufbau und die aerodynamische Funktion solcher Schwebedüsen ist aus der DE 36 07 370 bekannt.

Der in Förderrichtung letzte Düsenkörper 3a ist nur zur Hälfte ausgeführt. Sein kurzer konvex gekrümmter Rücken 11a reicht bis nahe an eine dem Bogenstapel 6 unmittelbar vorgeordnete Saugwalze 20 heran, die synchron mit den Greifern 2a umläuft.

Die Zwischenräume zwischen den Düsenkörpern 3, 3a bilden Saugschächte 21. Auf der Rückseite der Düsenkörper 3, 3a werden diese Saugschächte 23 von Wänden 16 begrenzt, die auch Blasmittelzuführungen 14 begrenzen, aus denen das Blasmittel über die Einlässe 13a den Düsenkästen 3 zugeführt wird. Zur Erzeugung eines Unterdrucks sind zwischen den sich oben erweiternden Wänden 16 Blasrohre 17 angeordnet, deren Blasmittelzufuhr individuell einstellbar ist, und aus deren Düsenlöchern 18 nach dem Injektorprinzip Blasmittelstrahlen 18a austreten und in die Saugschächte 23 blasen. Aufgrund der Abstände zwischen den Freistrahlen 15a kann dieser Unterdruck die Freistrahlen 15a durchgreifen und an den Bogen 1, 1a, 1b, 1c wirksam werden.

Der schleppend geförderte Bogen 1a, 1b, 1c ist aufgrund der aufeinander zugerichteten Freistrahlen 15a im Bereich des Rückens 11 einem Überdruck und im Bereich der Saugkanäle 23 einem Unterdruck ausgesetzt, so daß der Bogen in Form einer stehenden Welle über die Förderstrecke gefördert wird. Aufgrund der mit dem Bogen geförderten Schaufeln 8a, 8b bildet sich auf der den Düsenkörpern 3 abgekehrten Seite der Bogen 1a, 1b, 1c ein mit Fördergeschwindigkeit laufender, in Fig. 1 gestrichelter Strömungsschatten, der eine flatterfreie Führung begünstigt. Die ruhige Förderung wird weiterhin dadurch begünstigt, daß durch eine im konvexen Bereich der Förderstrecke angeordnete Trennwand 9 ein Kanal 9a gebildet ist. Im konkaven Bereich der Förderstrecke sind dagegen Freistrahldüsen 10 angeordnet, die dafür sorgen, daß sich eine mit dem Bogen mitlaufende Blasmittelströmung einstellt, die zusätzlich auch die mitlaufende Strömung im Kanal 9a begünstigt.

Das Ausführungsbeispiel der Figuren 5 und 6 unterscheidet sich von dem der Figuren 2 und 3 nur dadurch, daß der Unterdruck in den Saugkanälen nicht durch die Blasstrahlen aus besonderen Blasrohren erzeugt wird, sondern durch Blasstrahlen 21, die aus den Düsenkörpern 3 austreten. Damit diese Blasstrahlen 21 aus benachbarten Düsenkörpern sich nicht gegenseitig bezüglich ihrer Injektorwirkung behindern, sind sie gegeneinander versetzt und durch Trennbleche 22 voneinander abgeschirmt. In diesem Fall kann die Saugkraft durch mehr oder weniger starke Drosselung der Düsenlöcher für die Injektorstrahlen 21 eingestellt werden.

Bei dem Diagramm der Fig. 4 ist das Tragkraftverhalten der Schwebedüsen in dimensionsloser Darstellung wiedergegeben. Die Abszisse stellt den Abstand des Materials 1 von dem Rücken 11 der Schwebedüsen dar. Die Ordinate stellt die Tragkraft der Schwebedüse dar. Der dimensionslose Abstand ist das Verhältnis des Abstandes zur Länge des Rückens 11 der Schwebedüsen in Förderrichtung. Die dimensionslose Tragkraft ist das Verhältnis der absoluten Tragkraft im Bereich des Rückens 11 zu dem Produkt aus der Summe der hydraulischen Lochquerschnitte der Düsen 15 und der Pressung der das Material beaufschlagenden Blasstrahlen 15a.

Die maximale Tragkraft im Punkt A ist etwa 20. Sie darf nicht erreicht werden, da sonst Berührung auftritt. Der maximale Abstand im Punkt B ist 0,2. Er wird nicht erreicht, da kein Material ohne Gewicht ist. Auf ebener, waagerechter Strecke entspricht die Tragkraft O-C im Punkt C dem Gewicht G des Materials. Auf konkaver Strecke entspricht die Tragkraft im Punkte D dem Gewicht O-C des Materials plus der auf ihm wirkenden Fliehkraft C-D gemäß Ordinate yB. Um den Punkt D als Arbeitspunkt auch auf dem geraden Teil der Förderstrecke zu erhalten, wo keine Fliehkraft wirksam ist, ist ein Unterdruck von der Größe der Tragkraft 5 zu überlagern, die gleich groß wie die Fliehkraft C-D im Punkt D ist. Die Tragkraftkurve bleibt unverändert die Abszisse liegt dann aber auf dem Niveau E und es ist Ordinate yE gültig. Im konvexen Teil ist zusätzlich die Fliehkraft zu kompensieren, die bei angenommener gleicher Krümmung wie im konkaven Teil wieder der Tragkraft 5 entspricht. Für den konvexen Teil gilt die Abszisse mit dem Niveau F und die Ordinate yF.

Wird nun der Arbeitspunkt D auch bei Start der Maschine gewünscht so bleibt der Unterdruck auf der geraden Strecke gemäß yE unverändert erhalten, auf der konkaven Strecke wird er um den Betrag K aufgebaut und auf der konvexen Strecke um den Betrag K abgebaut, d.h. beim Start sind alle Unterdrücke gleich 5 und die Abszisse liegt für alle Bereiche bei E.

## Patentansprüche

1. Verfahren zum schwebenden Führen von bogen- oder bahnförmigem Material über eine Förderstrecke,
bei dem das Material einseitig an Luftkissen abgestützt und zwischen den Luftkissen mit Unterdruck beaufschlagt ist,
**dadurch gekennzeichnet**, daß die benachbarten Luftkissen von mit ausreichend großem Abstand aneinander vorbeiströmenden und sich kreuzenden Freistrahlen gebildet werden, und daß der Unterdruck auf der in bezug auf die Freistrahlen abgewandten Seite des Materials aufgebaut wird und die Freistrahlen durchgreift.

2. Verfahren nach Anspruch 1,
**dadurch gekennzeichnet,** daß das Material über Förderstrecken mit konvexer Krümmung und Förderstrecken mit konkaver Krümmung gefördert wird, wobei der Unterdruck an den Förderstrecken mit konvexer Krümmung mit zunehmender Fördergeschwindigkeit zu- und an Förderstrecken mit konkaver Krümmung mit abnehmender Fördergeschwindigkeit abnimmt.

3. Vorrichtung zum schwebenden Führen von bogen- oder bahnförmigem Material (1a,1b,1c) über eine Förderstrecke, die aus mit gegenseitigem Abstand voneinander angeordneten, blasmittelgespeisten Schwebedüsen besteht, zwischen deren Düsenkörpern (3) und dem Material (1a,1b,1c) durch das Blasmittel ein Überdruck in Form von Luftkissen aufbaubar ist und zwischen deren benachbarten Düsenkörpern (3) Mittel (16,17) zum Aufbau eines am Material (1a,1b,1c) wirksamen Unterdrucks angeordnet sind,
**dadurch gekennzeichnet,** daß
zum Aufbau der Luftkissen in den Düsenkörpern (3) in Reihe mit gegenseitigem Abstand und mit Abstand von den jeweils gegenüberliegenden Düsenkörpern (3) angeordnete Freistrahldüsen (15) ausgebildet sind, von denen die in dem einen Düsenkörper (3) ausgebildeten Freistrahldüsen (15) gegenüber den in dem anderen Düsenkörper (3) ausgebildeten Freistrahldüsen (15) um etwa eine halbe Teilung (Abstand benachbarter Freistrahldüsen 15) in Richtung der Reihe derart versetzt sind, daß die Freistrahlen (15a) aneinander vorbeiströmen und sich kreuzen, und daß als Mittel zum Aufbau des am Material (1a,1b,1c) wirksamen Unterdrucks zwischen den Düsenkörpern (3) Saugschächte (23) zur Erzeugung des Unterdrucks auf der in bezug auf die Freistrahldüsen (15) abgewandten Seite des Materials (1a,1b,1c) angeordnet sind.

4. Vorrichtung nach Anspruch 3,
**dadurch gekennzeichnet,** daß der Unterdruck der Saugschächte (23) einstellbar ist.

5. Vorrichtung nach Anspruch 3 oder 4,
**dadurch gekennzeichnet,** daß die Saugschächte (23) mit über ihre Länge verteilt angeordneten Injektoren (18) bestückt sind.

6. Vorrichtung nach Anspruch 5,
**dadurch gekennzeichnet,** daß bei einer gleichförmigen Führungsstrecke die Injektoren eine gemeinsame Blasmittelzuführung (14) haben.

7. Vorrichtung nach Anspruch 5 oder 6,
**dadurch gekennzeichnet,** daß bei einer nur geradlinigen Führungsstrecke die Injektoren und die Schwebedüsen eine gemeinsame Blasmittelversorgung haben.

8. Vorrichtung nach einem der Ansprüche 3 bis 7,
**dadurch gekennzeichnet**, daß bei schleppendem Transport des bogenförmigen Materials (1a, 1b,1c) mittels sich quer über die Förderstrecke erstreckenden, angetriebenen Stäben (2) mit Greifern (2a), mit denen die Vorderkante des bogenförmigen Materials (1a,1b,1c) erfaßbar ist, zwischen den mit Greifern (2a) bestückten Stäben (2) weitere Stäbe umlaufen und alle Stäbe über ihre Länge mit Schaufeln (8a,8b) versehen sind, deren Strömungsschatten bis zur nächsten Schaufel (8a,8b) reicht.

9. Vorrichtung nach Anspruch 8,
**dadurch gekennzeichnet,** daß die Förderstrecke auf der den Düsenkörpern (3) abgewandten Seite durch eine Wand (9) abgeschirmt ist.

10. Vorrichtung nach Anspruch 9,
**dadurch gekennzeichnet,** daß oberhalb der Förderstrecke mit großem Abstand angeordnete, blasmittelgespeiste Düsen (10) angeordnet sind, deren Freistrahlen flach auf die Förderebene in Förderrichtung blasen und einen Blasmittelstrom in dem von der Wand (9) und dem Material (1a,1b,1c) gebildeten Kanal (9a) von geringerer Geschwindigkeit als die Fördergeschwindigkeit erzeugen.

## Claims

1. Process for the suspended guidance of material in sheet or web form over a conveying section, in which the material is supported on one side on air cushions and is subjected to negative pressure between the air cushions, characterised in that the neighbouring air cushions are formed by free jets which flow past one another at a sufficiently great distance and cross one another, and in that the negative pressure is built up on the side of the material facing away with respect to the free jets and is effective through the free jets.

2. Process according to Claim 1, characterised in that the material is conveyed over conveying sections with convex curvature and conveying sections with concave curvature, the negative pressure increasing with increasing conveying speed over the conveying sections with convex curvature and decreasing with decreasing conveying speed over conveying sections with concave curvature.

3. Apparatus for the suspended guidance of material in sheet or web form (1a, 1b, 1c) over a conveying section, which comprises suspension nozzles which are arranged with mutual spacing from one another, are fed with blowing medium and between the nozzle bodies (3) of which and the material (1a, 1b, 1c) a positive pressure in the form of air cushions can be built up by the blowing medium, and between the neighbouring nozzle bodies (3) of which means (16, 17) are arranged for building up a negative pressure acting on the material (1a, 1b, 1c), characterised in that, for building up the air cushions in the nozzle bodies (3), there are formed free-jet nozzles (15) which are arranged in series with mutual spacing and at a distance from the respectively opposite nozzle bodies (3) and of which the free-jet nozzles (15) formed in the one nozzle body (3) are offset with respect to the free-jet nozzles (15) formed in the other nozzle body (3) by approximately half an interval (spacing of neighbouring free-jet nozzles 15) in the direction of the series in such a way that the free jets (15a) flow past one another and cross one another, and in that, as means for building up the negative pressure acting on the material (1a, 1b, 1c), suction shafts (23) are arranged between the nozzle bodies (3) for generating the negative pressure on the side of the material (1a, 1b, 1c) facing away with respect to the free-jet nozzles (15).

4. Apparatus according to Claim 3, characterized in that the negative pressure of the suction shafts (23) can be set.

5. Apparatus according to Claim 3 or 4, characterized in that the suction shafts (23) are fitted with injectors (18) arranged distributed over their length.

6. Apparatus according to Claim 5, characterised in that, in the case of a uniform guide section, the injectors have a common blowing medium feed (14).

7. Apparatus according to Claim 5 or 6, characterized in that, in the case of an only rectilinear guide section, the injectors and the suspension nozzles have a common blowing medium supply.

8. Apparatus according to one of Claims 3 to 7, characterized in that, in the case of dragging transport of the material in sheet form (1a, 1b, 1c) by means of driven rods (2) extending tranzversely over the conveying section and having grippers (2a) with which the leading edge of the material in sheet form (1a, 1b, 1c) can be seized, between the rods (2) fitted with grippers (2a) further rods run around and all the rods are provided over their length with paddles (8a, 8b), the aerodynamic shadow of which reaches up to the next paddle (8a, 8b).

9. Apparatus according to Claim 8, characterized in that the conveying section is screened off on the side facing away from the nozzle bodies (3) by a wall (9).

10. Apparatus according to Claim 9, characterized in that there are arranged at a great distance above the conveying section nozzles (10) which are fed with blowing medium and the free jets of which blow flatly onto the conveying plane in the conveying direction and generate in the channel (9a) formed by the wall (9) and the material (1a, 1b, 1c) a stream of blowing medium of lower speed than the conveying speed.

## Revendications

1. Procédé de guidage flottant de matière sous forme de feuilles ou de bandes sur une voie de transport où la matière est soutenue d'un côté sur des coussins d'air et est sollicitée par une dépression entre les coussins d'air, caractérisé en ce que les coussins d'air adjacents s'écoulent les uns devant les autres et se croisent avec un espacement suffisamment grand et en ce que la dépression est engendrée sur le côté de la matière qui est opposé aux jets libres et s'exerce à travers les jets libres.

2. Procédé selon la revendication 1, caractérisé en ce que la matière est transportée sur des voies de transport avec courbure convexe et des voies de transport avec courbure concave, la dépression dans les voies de transport avec courbure convexe augmentant à mesure que la vitesse de transport augmente tandis qu'elle diminue dans les voies de transport avec courbure concave à mesure que la vitesse de transport diminue.

3. Dispositif de guidage flottant de matière (1a, 1b, 1c) sous forme de feuilles ou de bande, sur une voie de transport, qui se compose de buses de flottation alimentées en agent de soufflage, espacées mutuellement l'une de l'autre et entre les corps à buses (3) et la matière (1a, 1b, 1c) peut être créée, par l'agent de soufflage, une surpression sous la forme de coussins d'air tandis qu'entre des corps à buses (3) adjacents, il est prévu des moyens (16, 17) pour produire une dépression agissant sur la matière (1a, 1b, 1c), caractérisé en ce que, pour la génération des coussins d'air, il est prévu dans les corps à buses (3) des buses à jets libres (15), disposées en étant espacées mutuellement dans une rangée et en étant espacées des corps à buses (3) respectivement situés en regard, en ce que les buses à jets libres (15), formées dans un corps à buses (3) sont décalées, par rapport aux buses à jets libres (15) formées dans l'autre corps à buses (3), à peu près d'un demi-pas (espacement entre des buses à jets libres 15 adjacentes ) dans la direction de la rangée de telle sorte que les jets libres (15a) s'écoulent l'un devant l'autre et se croisent, et en ce qu'il est prévu comme moyens de génération de la dépression agissant sur la matière (1a, 1b, 1c), entre les corps à buses (3), des alvéoles d'aspiration (23) pour produire la dépression sur le côté de la matière (1a, 1b, 1c) qui est opposé aux buses à jets libres (15).

4. Dispositif selon la revendication 3, caractérisé en ce que la dépression produite par les alvéoles d'aspiration (23) est réglable.

5. Dispositif selon une des revendications 3 ou 4, caractérisé en ce que les alvéoles d'aspiration (23) sont pourvus d'injecteurs (18) répartis sur leur longueur.

6. Dispositif selon la revendication 5, caractérisé en ce que, dans une voie de guidage de profil uniforme, les injecteurs comportent une alimentation commune (14) en agent de soufflage.

7. Dispositif selon une des revendications 5 ou 6, caractérisé en ce que, dans le cas d'une voie de guidage qui est seulement rectiligne, les injecteurs et les buses de flottation comportent une alimentation commune en agent de soufflage.

8. Dispositif selon une des revendications 3 à 7, caractérisé en ce que, dans le cas d'un transport flottant de la matière en forme de feuilles (1a, 1b, 1c), où il est prévu des barres (2) munies de pinces (2a), s'étendant transversalement au-dessus de la voie de transport, entraînées et à l'aide desquelles le bord avant de la matière (1a, 1b, 1c) en forme de feuilles peut être saisi, d'autres barres se déplacent par rotation entre les barres (2) équipées de pinces (2a) et toutes les barres sont pourvues sur leur longueur d'aubes (8a, 8b) dont l'effet d'écran sur l'écoulement s'étend jusqu'à l'aube suivante (8a, 8b).

9. Dispositif selon la revendication 8, caractérisé en ce que la voie de transport est définie par une paroi (9) sur le côté opposé aux corps à buses (3).

10. Dispositif selon la revendication 9, caractérisé en ce qu'il est prévu au-dessus de la voie de transport des buses (10) disposées avec un grand espacement, alimentées en agent de soufflage et dont les jets libres sont projetés à plat sur le plan de transport dans la direction de transport et produisent un courant d'agent de soufflage, d'une vitesse plus petite que la vitesse de transport, dans le canal (9a) créé par la paroi (9) et la matière (1a, 1b, 1c).
